# EUROPÄISCHE PATENTSCHRIFT

(11) **EP 3 044 836 B1**
(45) Veröffentlichungstag und Bekanntmachung des Hinweises auf die Patenterteilung: **13.06.2018**
(21) Anmeldenummer: 14758409.8
(22) Anmeldetag: 03.09.2014
(51) Int. Cl.: H01R 13/6581, H01R 9/03, H01R 13/6592, H01R 13/74, H01R 13/633

(54) **STECKVERBINDER**
PLUG-TYPE CONNECTOR
CONNECTEUR ENFICHABLE

(30) Priorität: 10.09.2013 DE 102013109933
(43) Veröffentlichungstag der Anmeldung: 20.07.2016
(73) Patentinhaber: Phoenix Contact GmbH & Co. KG, 32825 Blomberg (DE)
(72) Erfinder: SCHAFMEISTER, Arndt, 32694 Dörentrup (DE); GESKE, Ralf, 32816 Schieder-Schwalenberg (DE); GEHLE, Ralf, 32756 Detmold (DE)
(74) Vertreter: Janke, Christiane
(86) Internationale Anmeldenummer: PCT/EP2014/068753
(87) Internationale Veröffentlichungsnummer: WO 2015/036305

(56) Entgegenhaltungen:
- DE-A1-102008 034 113
- DE-U1-202008 004 428
- DE-U1-202012 007 584
- US-A1- 2006 068 639
- US-A1- 2012 171 888

## Beschreibung

Die Erfindung betrifft eine elektrische Steckverbindung nach dem Oberbegriff des Anspruchs 1, welche einen Steckverbinder, einen Gegenstecker und einen elektrisch leitfähigen Körper aufweist.

Ein derartiger Steckverbinder umfasst ein Gehäuse zur Aufnahme elektrischer Steckerelemente, über welche ein elektrischer Kontakt mit einem Gegenstecker herstellbar ist, sowie eine Ziehhilfe aus einem elektrisch isolierenden Material, mittels welcher der Steckverbinder von einem Gegenstecker abziehbar ist und die in Form einer Lasche von dem Gehäuse des Steckverbinders absteht. Eine solche Ziehhilfe erleichtert das Ablösen des Steckverbinders von einem Gegenstecker, insbesondere in schwer zugänglicher Umgebung. Hierzu wird die von dem Gehäuse des Steckverbinders abstehende Ziehhilfe ergriffen und der Steckverbinder durch (manuelle) Ausübung einer entsprechenden Zugkraft auf die Ziehhilfe vom Gegenstecker abgezogen. Es ist daher nicht erforderlich, das Gehäuse des Steckverbinders selbst zu ergreifen, um diesen vom Gegenstecker abziehen zu können. Und es wird insbesondere vermieden, dass in beengten Einbausituationen versucht wird, den Steckverbinder durch Ausüben einer Zugkraft auf das zugeordnete Anschlusskabel vom Gegenstecker zu lösen, wodurch die Verbindung zwischen dem Steckverbinder und dem zugehörigen Anschlusskabel beschädigt werden könnte. Die Ziehhilfe dient somit gleichzeitig als Zugentlastung für das Kabel.

Jedoch kann die Anordnung einer solchen Ziehhilfe am Steckverbinder mit dem Erfordernis kollidieren, an dem Steckverbinder eine Schirmauflage zur Verfügung zu stellen, an welcher der Schirm des dem Steckverbinder zugeordneten Anschlusskabels anliegt, um diesen auf ein definiertes Potential zu legen (Potentialsausgleich), wie etwa in der DE 20 2010 000 741 U1 beschrieben.

In der US 2012/0171888 A1 ist eine Anordnung mit einem Gehäuse zur Aufnahme elektrischer Kontakte und mit einer an dem Gehäuse angeordneten Ziehhilfe beschrieben. In dem länglich ausgebildeten Körper der Ziehhilfe ist eine Aussparung ausgebildet, in welche ein plattenförmig ausgebildetes Schirmungsblech eingelegt werden kann.

Die DE 20 2008 004 428 U1 beschreibt einen Steckverbinder der ein Gehäuse aufweist, das mit einer Schirmauflage versehen ist, welche zur Kontaktierung eines leitenden Elements im Bereich eines korrespondierenden Steckverbinders ausgebildet ist, wobei aus einer Haupterstreckungsebene der Schirmauflage einer oder mehrere Federkontakte vorstehen, die dazu ausgelegt sind, einen Abschnitt des zu kontaktierenden leitenden Elements im Bereich des weiteren Steckverbinders zu kontaktieren.

Weiter ist in der DE 10 2008 034 113 A1 eine Verbindungseinrichtung mit einem Steckverbinder und einer daran vorgesehenen Leiteranschlusseinrichtung zum Anschluss wenigstens eines Leiters sowie einem über eine Rasteinrichtung mit dem Steckverbinder verbundenen Abschirmblech zum Abschirmen der Leiteranschlusseinrichtung vorgesehen. Die Rasteinrichtung weist eine zu der Grundfläche des Abschirmblechs geneigt angeordnete Rasteinheit auf.

Der Erfindung liegt das Problem zugrunde, einen Steckverbinder mit Ziehhilfe der eingangs genannten Art weiter zu verbessern.

Dieses Problem wird erfindungsgemäß durch die Schaffung einer elektrischen Steckverbindung mit den Merkmalen des Anspruchs 1 gelöst.

Danach ist es bei einer gattungsgemäßen Steckverbindung vorgesehen, dass der elektrisch leitfähige Abschnitt mindestens einen Befestigungsabschnitt umfasst, der ein freies Ende der Ziehhilfe umgreift, wobei der elektrisch leitfähige Abschnitt weiter einen Oberflächenabschnitt bildet, an den der Schirm des elektrischen Anschlusskabels anlegbar ist.

Die erfindungsgemäße Lösung beruht auf der Erkenntnis, dass eine Schirmauflage deshalb vorteilhaft in eine Ziehhilfe integriert werden kann, weil sich die Ziehhilfe gezielt so ausgestalten lässt, dass sich solche Bereiche der Ziehhilfe, die als Griffbereiche zum Erfassen der Ziehhilfe dienen, und solche Bereiche der Ziehhilfe, an denen die Schirmauflage vorgesehen ist, (räumlich) voneinander trennen lassen.

So ist es vorteilhaft, die Schirmauflage in einem Bereich der Ziehhilfe vorzusehen, der dem vom Gehäuse des Steckverbinders abgehenden Anschlusskabel zugewandt ist, so dass sich in einfacher Weise ein zuverlässiger elektrischer Kontakt zwischen dem Schirm des Kabels und der Schirmauflage herstellen lässt. Hinsichtlich der Griffbereiche, an denen die Ziehhilfe von einem Nutzer ergriffen werden kann, ist es demgegenüber zweckmäßig, diese an solchen Bereichen der Ziehhilfe anzuordnen, die dem Anschlusskabel gerade nicht zugewandt sind, um das Ergreifen der Ziehhilfe durch einen Nutzer zu erleichtern und ein versehentliches Ziehen am Anschlusskabel zu vermeiden.

Somit schafft die erfindungsgemäße Lösung einen vereinfachten Aufbau eines Steckverbinders, indem die Ziehhilfe und eine Schirmauflage zu einer Baugruppe zusammengefasst werden, ohne dass dies Einschränkungen hinsichtlich der Funktion der Ziehhilfe oder der Schirmauflage zur Folge hätte.

Der als Schirmauflage dienende elektrisch leitfähige Abschnitt ist formschlüssig an der Ziehhilfe festgelegt. Hierzu umgreift der elektrisch leitfähige Abschnitt einen Befestigungsbereich der Ziehhilfe. Ergänzend kann eine kraftschlüssige und/oder stoffschlüssige Fixierung des elektrisch leitfähigen Abschnittes an der Ziehhilfe vorgesehen sein.

Konkret kann es sich bei dem elektrisch leitfähigen Abschnitt um ein Blechteil handeln, das an der Ziehhilfe festgelegt wird, so dass es einen als Schirmauflage dienenden, elektrisch leitfähigen Oberflächenabschnitt an der Ziehhilfe definiert.

Die Ziehhilfe selbst kann einstückig an dem Gehäuse des Steckverbinders angeformt oder als separates Bauteil hieran befestigt sein. Als Material für die Ziehhilfe eignet sich z.B. Kunststoff.

Die Ziehhilfe weist vorteilhaft mindestens einen Griffbereich auf, an dem die Ziehhilfe ergriffen werden kann, um hierauf (manuell) eine Zugkraft auszuüben, mit der sich der Steckverbinder von einem Gegenstecker abziehen lässt, so dass die Steckverbindung gelöst wird. Ein solcher Griffbereich ist bevorzugt an einem Bereich der Ziehhilfe ausgebildet, der einem bestimmungsgemäß am Steckverbinder angeschlossenen Anschlusskabel nicht zugewandt ist, um das Ergreifen der Ziehhilfe zu erleichtern und zudem ein versehentliches Ziehen am Anschlusskabel zu vermeiden. Ein jeweiliger Griffbereich kann hierzu beispielsweise als eine Griffmulde, gegebenenfalls mit geriffelter Oberfläche, ausgebildet sein, die sich seitlich an der Ziehhilfe erstreckt. Insbesondere können zwei Griffmulden an je einer von zwei gegenüberliegenden Seiten der Ziehhilfe vorgesehen sein, wobei der als Schirmauflage dienende elektrisch leitfähige Oberflächenabschnitt vorteilhaft so zwischen den beiden Griffmulden positioniert ist, dass sich ein bestimmungsgemäß an dem Steckverbinder angeschlossenes elektrisches Kabel mit seinem Schirm an jenem Oberflächenabschnitt abstützt.

Weiterhin sind an der Ziehhilfe elektrisch leitende Verbindungsmittel vorgesehen, über die der als Schirmauflage dienende, elektrisch leitfähige Abschnitt der Ziehhilfe mit einem elektrisch leitenden Körper verbindbar ist, um hierüber einen Potentialausgleich zwischen dem Schirm des dem Steckverbinder zugeordneten Anschlusskabels und jenem Körper zu erreichen. Hierbei kann es sich beispielsweise um eine (elektrisch leitfähige) Wand handeln, die einen Ausschnitt aufweist, durch welchen hindurch der Steckverbinder mit einem Gegenstecker zu verbinden ist, wobei letzterer an der besagten Wand festgelegt sein kann. Durch die Verbindung des Schirmes des dem Steckverbinder zugeordneten Anschlusskabels mit jener Wand - über die Schirmauflage am Steckverbinder sowie die hierfür vorgesehenen Verbindungsmittel - lässt sich ein definierter Potentialausgleich mit jener Wand herbeiführen.

Die Verbindungsmittel, über welche die elektrische Verbindung der Schirmauflage mit einem weiteren (elektrisch leitfähigen) Körper, z. B. in Form einer Wand, erfolgen soll, können in unterschiedlicher Weise ausgestaltet sein. Eine Möglichkeit ist die Herstellung einer flexiblen Verbindung über ein elektrisches Kabel. Eine andere Möglichkeit ist die Herstellung einer Steckverbindung zwischen der Schirmauflage und dem weiteren Körper, insbesondere gleichzeitig beim Zusammenstecken des Steckverbinders mit einem Gegenstecker. Weiterhin kann ein elektrischer Kontakt auch an Befestigungsstellen hergestellt werden, an denen der Steckverbinder an jenem Körper zu befestigen ist.

Weitere Einzelheiten und Vorteile der Erfindung werden bei der nachfolgenden Beschreibung von Ausführungsbeispielen anhand der Figuren deutlich werden.

Es zeigen:
- Fig. 1: eine perspektivische Darstellung mehrerer Steckverbinder, denen jeweils ein Gegenstecker zugeordnet ist;
- Fig. 2A: eine vergrößerte perspektivische Darstellung eines der Steckverbinder aus Fig. 1 zusammen mit dem zugehörigen Gegenstecker;
- Figuren 2B und 2C: zwei Ansichten einer Ziehhilfe des Steckverbinders aus Figur 2A;
- Fig. 3A: eine Draufsicht auf eine Ziehhilfe für einen Steckverbinder;
- Fig. 3B: eine Ansicht einer Ziehhilfe von schräg unten;
- Fig. 4A: eine erste Abwandlung des Steckverbinders aus Fig. 2;
- Figuren 4B und 4C: zwei Ansichten der Ziehhilfe des Steckverbinders aus Figur 4A;
- Fig. 5A: eine zweite Abwandlung des Steckverbinders aus Fig. 2;
- Figuren 5B und 5C: zwei Ansichten der Ziehhilfe des Steckverbinders aus Figur 5A;
- Fig. 6A: eine dritte Abwandlung des Steckverbinders aus Fig. 2;
- Figuren 6B und 6C: zwei Ansichten der Ziehhilfe des Steckverbinders aus Figur 6A;
- Fig. 7A: eine vierte Abwandlung des Steckverbinders aus Fig. 2;
- Figuren 7B und 7C: zwei Ansichten der Ziehhilfe des Steckverbinders aus Figur 7A;
- Fig. 8A: eine fünfte Abwandlung des Steckverbinders aus Fig. 2;
- Figuren 8B und 8C: zwei Ansichten der Ziehhilfe des Steckverbinders aus Figur 8A.

Figur 1 zeigt eine Steckeranordnung mit drei Steckverbindern 1, 1', 1", denen jeweils ein Gegenstecker 101, 101', 101" zugeordnet ist, und zwar im nicht zusammengesteckten Zustand. Jeder der Steckverbinder 1, 1', 1" ist zum Einstecken in einen der Gegenstecker 101, 101', 101" vorgesehen. Hierzu weisen die Steckverbinder 1, 1', 1" und die zugeordneten Gegenstecker 101, 101', 101" jeweils miteinander korrespondierende Steckerelemente auf, z. B. in Form von Steckerstiften aufseiten der Steckverbinder 1, 1',1" und in Form die Steckerstifte aufnehmender Steckerbuchsen aufseiten der Gegenstecker 101, 101', 101".

Die Gegenstecker 101, 101', 101" sind vorliegend an einer Wand 100, z. B. einer Gerätewand, als einem elektrisch leitenden (z. B. metallischen) Körper angeordnet, und zwar derart, dass das Steckgesicht eines jeweiligen Gegensteckers 101, 101', 101" einem Ausschnitt 100a der Wand 100 zugewandt ist, durch welchen hindurch ein jeweiliger Gegenstecker 101, 101', 101" mit dem zugeordneten Steckverbinder 1, 1', 1" zusammensteckbar und damit elektrisch kontaktierbar ist.

Im Weiteren geht es vorliegend um die Ausgestaltung der Steckverbinder 1, 1', 1", die jeweils ein Gehäuse 10, 10', 10" mit einer daran angeordneten Ziehhilfe 2, 2', 2" aufweisen. Diese Ausgestaltung wird nachfolgend am Beispiel eines der Steckverbinder (1) anhand Figur 2A näher beschrieben werden, wobei in den Figuren 4A bis 8A mögliche Abwandlungen jenes Steckverbinders dargestellt sind. Die Figuren 3A und 3B betreffen Details im Bereich der mit einer Schirmauflage versehenen Ziehhilfe eines Steckverbinders.

Figur 2A zeigt von einer Steckeranordnung der in Figur 1 dargestellten Art einen Steckverbinder 1 zusammen mit der Wand 100 und einen hinter einem Ausschnitt der Wand 100 angeordneten, dem Steckverbinder 1 zugeordneten Gegenstecker 101.

Der Steckverbinder 1 weist ein Gehäuse 10 auf, dessen Vorderseite 12 als ein Steckgesicht mit Steckerelementen, hier in Form von Steckerstiften, ausgeführt ist, über die der Steckverbinder 1 mit dem zugeordneten Gegenstecker 101 zusammensteckbar ist. Dies erfolgt vorliegend konkret durch Einführen der Steckerelemente an der Vorderseite 12 des Steckverbinders 1 in Buchsenkontakte des Gegensteckers. Die Rückseite 14 des Steckergehäuses 10 ist als ein elektrischer Anschlussbereich ausgeführt, über den ein elektrisches Anschlusskabel an den Steckverbinder 1 anschließbar ist.

Weiterhin steht von dem Steckverbinder 1, konkret von der Rückseite des Steckergehäuses 10, eine Ziehhilfe 2 ab, die hier als eine in Figur 3A in einer Draufsicht genauer erkennbare Lasche ausgeführt ist. Zwei weitere Ansichten der Ziehhilfe 2 finden sich in den Figuren 2B und 2C. Die Ziehhilfe 2 soll das Abziehen des Steckverbinders 1 von dem zugeordneten Gegenstecker 101 ermöglichen, wenn jene beiden Steckerteile 1, 101 zusammengesteckt sind. Hierzu ergreift ein Nutzer die Ziehhilfe 2 und übt auf diese eine Zugkraft aus, die den Steckverbinder 1 von dem Gegenstecker 101 löst. Für ein einfaches Ergreifen der Ziehhilfe 2 weist diese Griffbereiche 21, 22 in Form je einer (geriffelten) Griffmulde auf. Die beiden Griffbereiche 21, 22 sind einander gegenüberliegend an jeweils einer Seite der Ziehhilfe 2 angeordnet.

Die Ziehhilfe 2 besteht aus einem elektrisch isolierenden Material, insbesondere Kunststoff. Sie kann einstückig an dem Gehäuse 10 des Steckverbinders 1 angeformt oder als ein separates Bauteil hieran befestigt sein, z.B. durch Kleben, Verschrauben oder Verrasten. Im erstgenannten Fall sind am Steckverbinder 1 einerseits und an der Ziehhilfe 2 andererseits einander zugeordnete Klebeflächen vorgesehen. Im letztgenannten Fall sind am Steckverbinder 1 einerseits und an der Ziehhilfe 2 andererseits einander zugeordnete, miteinander in Eingriff bringbare Rastelemente angeordnet.

Die Ziehhilfe 2 ist dabei vorliegend derart am Steckverbinder 1 angeordnet, dass ein bestimmungsgemäß an den Anschlussbereich auf der Rückseite 14 des Steckergehäuses 10 angeschlossenes Anschlusskabel entlang einer jenem Kabel zugewandten Seite der Ziehhilfe 2 verläuft. Hierzu steht die Ziehhilfe 2 im Ausführungsbeispiel benachbart zu dem Anschlussbereich an der Rückseite 14 des Steckergehäuses 10 von letzterem ab. Gemäß Figur 2A befindet sich die Ziehhilfe 2 konkret unmittelbar unterhalb des an der Rückseite 14 des Steckergehäuses 10 vorgesehenen Anschlussbereiches für ein elektrisches Kabel. D. h., die dem Anschlusskabel zugewandte Seite der Ziehhilfe 2 kann als eine Auflage für jenes Anschlusskabel dienen.
In einer Doppelnutzung der Ziehhilfe 2 ist vorliegend auf deren einem (bestimmungsgemäß an den Steckverbinder 1 angeschlossenen) Anschlusskabel zugewandter Seite gemäß den Figuren 2A, 2B, 2C und 3A ein elektrisch leitfähiger Abschnitt 3 vorgesehen, der mit einem Oberflächenabschnitt 30 eine Schirmauflage für das Anschlusskabel bildet. Indem der Schirm eines bestimmungsgemäß an den Steckverbinder 1 angeschlossenen Anschlusskabels an jenen Oberflächenabschnitt 30 angelegt wird, kann der Schirm des Anschlusskabels hierüber mit einem weiteren Körper, z. B. der Wand 100, zu Zwecken eines Potentialausgleichs elektrisch leitend verbunden sein.
In Figur 3A ist schematisch ein Ausschnitt eines an den Steckverbinder 1 angeschlossenen Anschlusskabels 200 gezeigt, das mit seinem Schirm 203 am elektrisch leitfähigen Abschnitt 3 der Ziehhilfe 2 (Schirmauflage) bzw. im Ausführungsbeispiel genauer am besagten Oberflächenabschnitt 30 anliegt.
Der als Schirmauflage dienende elektrisch leitfähige Abschnitt 3 kann insbesondere aus Metall bestehen. Er wird vorliegend durch ein Blechteil gebildet.
Zur Fixierung des elektrisch leitfähigen Abschnittes 3 an der Ziehhilfe 2 dient im Ausführungsbeispiel eine formschlüssige Verbindung. So ist ein erster von dem elektrisch leitfähigen Abschnitt 3 abstehender Befestigungsabschnitt 33 durch eine Befestigungsöffnung 23 in der Ziehhilfe 2 hindurchgeführt und hintergreift diese mit abgewinkelten Enden 34 an ihrem Rand. Ein weiterer von dem elektrisch leitfähigen Abschnitt 3 abstehender Befestigungsabschnitt 35 umgreift die Ziehhilfe 2 an ihrem freien Ende 25, siehe auch Figur 3B.
Um über die an der Ziehhilfe 2 vorgesehene Schirmauflage, also über den elektrisch leitfähigen Abschnitt 3, den Schirm eines bestimmungsgemäß an den Steckverbinder 1 angeschlossenen elektrischen Kabels mit der Wand 100 zu verbinden, ist ein Verbindungsmittel erforderlich, über welches der elektrisch leitfähige Abschnitt 3 mit jener Wand 100 elektrisch kontaktierbar ist.
Gemäß dem in den Figuren 1 und 2A dargestellten Ausführungsbeispiel stehen von der Wand 100 Laschen 104 ab, die vorliegend aus dem Material der Wand 100 herausgeformt sind und die jeweils ein elektrisches Kontaktelement bilden, das je einem der Steckverbinder 1, 1', 1" zugeordnet ist, wenn dieser bestimmungsgemäß mit dem zugehörigen Gegenstecker 101, 101', 101" verbunden wird. Die Laschen 104 stehen dabei von der Wand 100 jeweils in Richtung auf die Steckverbinder ab; sie weisen also weg von den Gegensteckern 101, 101', 101".

Am Steckverbinder 1, genauer an dessen Gehäuse 10 bzw. konkret an der Ziehhilfe 2, vgl. Figuren 2B und 2C, ist dementsprechend ein elektrischer (metallischer) Gegenkontakt 4 angeordnet, der mit dem als Schirmauflage dienenden elektrisch leitfähigen Abschnitt 3 über einen elektrischen Verbindungsabschnitt 36 in elektrischer Verbindung steht, z. B. durch einstückige Verbindung hiermit. So können der als Schirmauflage dienende Abschnitt 3 und der Gegenkontakt 4 durch ein einheitliches Blechteil gebildet werden. Entsprechendes gilt für die nachfolgend anhand der Figuren 4A bis 7C beschriebenen weiteren Ausführungsbeispiele. Der Gegenkontakt 4 liegt an dem wandseitigen Kontaktelement (in Form einer Lasche 104) an, wenn der Steckverbinder 1 mit dem zugehörigen Gegenstecker 101 verbunden ist. Hierdurch ist über den als Schirmauflage dienenden elektrisch leitfähigen Abschnitt 3, den Gegenkontakt 4 und das wandseitige Kontaktelement 104 eine elektrisch leitende Verbindung zwischen dem Schirm eines an den Steckverbinder 1 angeschlossenen Kabels und der Wand 100 herstellbar.

In den Figuren 4A bis 7C sind unterschiedliche Abwandlungen der anhand der Figuren 1 und 2 beschriebenen Kontaktierungsmöglichkeit dargestellt. Und die Figuren 8A bis 8C zeigen, zusammen mit Figur 3B, die Möglichkeit einer elektrischen Verbindung über ein Verbindungskabel.

Es werden nun zunächst die in den Figuren 4A bis 7C dargestellten Abwandlungen der anhand der Figuren 1, 2A, 2B und 2C erläuterten Kontaktierungsmöglichkeit beschrieben werden, wobei in den Figuren 4A bis 7C übereinstimmende Elemente mit den gleichen Bezugszeichen versehen sind wie in den Figuren 1, 2A, 2B und 2C und nachfolgend jeweils nur auf die Unterschiede zu den Figuren 1, 2A, 2B und 2C eingegangen wird.

Gemäß der in Figur 4A dargestellten Ausführungsform weisen die als wandseitige Kontaktelemente dienenden, an der Wand 100 angeformten Laschen 105 weg von dem jeweils zugeordneten Steckverbinder (z. B. 1) und stattdessen in Richtung auf den entsprechenden Gegenstecker (z. B. 101). Die jeweilige Lasche 105 steht dabei vom Rand des Ausschnittes 100a der Wand 100 ab. An dem Steckverbinder 1 bzw. der Ziehhilfe 2 ist ein federnder Gegenkontakt 5 vorgesehen, der einerseits mit dem als Schirmauflage dienenden Abschnitt 3 elektrisch verbunden ist, vgl. die Einzeldarstellung der Ziehhilfe 2 in den Figuren 4B und 4C, und der andererseits derart von dem Steckverbinder 1 bzw. dessen Gehäuse 10 absteht, dass er an dem zugehörigen wandseitigen Kontaktelement (Lasche 105) unter elastischer Vorspannung anliegt, wenn der Steckverbinder 1 bestimmungsgemäß mit dem Gegenstecker 101 zusammengesteckt ist.

Beim Ausführungsbeispiel der Figur 5A ist das wandseitige Kontaktelement als eine Kontaktöffnung 106 in der Wand 100 ausgebildet, welcher steckverbinderseitig wiederum ein federelastischer Gegenkontakt 6 zugeordnet ist, der mit dem als Schirmauflage dienenden Abschnitt 3 in elektrischer Verbindung steht, vgl. die Einzeldarstellung der Ziehhilfe 2 in den Figuren 5B und 5C. Der federelastische Gegenkontakt 6 steht derart von dem Steckverbinder 1 bzw. konkret von der Ziehhilfe 2 ab, dass er mit der wandseitigen Kontaktöffnung 106 in Eingriff tritt, wenn der Steckverbinder 1 bestimmungsgemäß mit dem Gegenstecker 101 verbunden wird. Hierbei liegt der federelastische Gegenkontakt 6 unter Vorspannung am Rand der wandseitigen Kontaktöffnung 106 an, so dass ein zuverlässiger elektrischer Kontakt besteht.

Beim Ausführungsbeispiel der Figur 6A ist ein wandseitiges Kontaktelement in Form einer Kontaktöffnung 107 als eine Befestigungsstelle (Befestigungsöffnung) ausgeführt, der aufseiten des Steckverbinders 1 ein Gegenkontakt 7 in Form einer weiteren Befestigungsöffnung an einem metallischen Befestigungsabschnitt 70 zugeordnet ist, welcher wiederum elektrisch leitend mit dem als Schirmauflage dienenden Abschnitt 3 verbunden ist, vgl. die Einzeldarstellung der Ziehhilfe 2 in den Figuren 6B und 6C. Beim bestimmungsgemäßen Zusammenführen des Steckverbinders 1 mit dem Gegenstecker 101 überlappen die beiden Befestigungsöffnungen 7, 107 und können durch geeignete Befestigungsmittel, z. B. in Form einer Schraube oder eines Clips gegeneinander verspannt werden, so dass der die steckverbinderseitige Befestigungsöffnung umgebende, den Gegenkontakt 7 definierende metallische Befestigungsabschnitt 70 in elektrischem Kontakt mit der Wand 100 steht.

Gemäß Figur 7A ist als wandseitiges Kontaktelement 108 wiederum eine Kontaktöffnung vorgesehen, die vorliegend am Rand des wandseitigen Ausschnittes 100a ausgebildet ist. Der wandseitigen Kontaktöffnung 108 ist aufseiten des Steckverbinders 1 bzw. konkret der Ziehhilfe 2 ein federelastischer Gegenkontakt 8 zugeordnet, der mit dem als Schirmauflage dienenden Abschnitt 3 elektrisch leitend verbunden ist, vgl. die Einzeldarstellung der Ziehhilfe 2 in den Figuren 7B und 7C. Der federelastische Gegenkontakt 8 ist so ausgeführt, dass er an dem dem Ausschnitt 100a abgewandten Rand der Kontaktöffnung 108 anliegt, wenn der Steckverbinder 1 und der Gegenstecker 101 bestimmungsgemäß zusammengeführt worden sind.

In Figur 8A, sowie unter ergänzender Bezugnahme auf die Figuren 3B, 8B und 8C, ist ein Ausführungsbeispiel eines Steckverbinders gezeigt, bei dem die elektrische Verbindung zwischen dem als Schirmauflage dienenden Abschnitt 3 an der Ziehhilfe 2 und einem weiteren elektrisch leitfähigen Körper, nämlich vorliegend der Wand 100, über ein elektrisches Verbindungskabel 9 realisiert ist. Das Verbindungskabel 9 ist einerseits, wie in den Figuren 3B, 8B und 8C erkennbar, über einen (abisolierten) Endabschnitt 91 elektrisch mit dem als Schirmauflage dienenden Abschnitt 3 verbunden. Hierzu greift der Endabschnitt 91 des Kabels 9 im Ausführungsbeispiel zwischen zwei Kontaktlaschen 31, 32 des als Schirmauflage dienenden, elektrisch leitfähigen Abschnitts 3.

An seinem anderen, wandseitigen Ende ist das Kabel 9 mit einem metallischen Befestigungsabschnitt 92 versehen, über den das Verbindungskabel 9 durch geeignete Befestigungsmittel 95, z. B. in Form einer Schraube, an der Wand 100 befestigbar ist, wobei der metallische Befestigungsabschnitt 92 gegen die Wand 100 verspannt wird. Hierdurch besteht die gewünschte elektrische Verbindung zwischen dem als Schirmauflage dienenden Befestigungsabschnitt 3 an der Ziehhilfe 2 und einem weiteren elektrisch leitfähigen Körper in Form der Wand 100.

## Patentansprüche

1. Elektrische Steckverbindung mit einem Steckverbinder (1), einem Gegenstecker (101) und einem elektrisch leitfähigen Körper (100), wobei der Steckverbinder (1) und der Gegenstecker (101) durch einen Ausschnitt (100a) des elektrisch leitfähigen Körpers (100) hindurch miteinander verbunden sind, wobei der elektrische Steckverbinder, umfasst
- eine Gehäuse (10) zur Aufnahme elektrischer Steckerelemente und
- eine Ziehhilfe (2) aus einem elektrisch isolierenden Material, mittels der der Steckverbinder (1) von einem Gegenstecker (101) abziehbar ist und die als eine Lasche (20) von dem Gehäuse (10) des Steckverbinders (1) absteht, wobei die Ziehhilfe (2) mit einem elektrisch leitfähigen Abschnitt (3) versehen ist, wobei der elektrisch leitfähige Abschnitt (3) formschlüssig an der Ziehhilfe (2) festgelegt ist,
**dadurch gekennzeichnet, dass** der elektrisch leitfähigen Abschnitt (3) als Schirmauflage für den Schirm eines an den elektrischen Steckverbinder (1) anzuschließenden elektrischen Anschlusskabels (200) ausgebildet und vorgesehen ist und, dass der elektrisch leitfähige Abschnitt (3) mindestens einen Befestigungsabschnitt (35) umfasst, der ein freies Ende (25) der Ziehhilfe umgreift, wobei der elektrisch leitfähige Abschnitt (3) weiter einen Oberflächenabschnitt (30) bildet, an den der Schirm (203) des elektrischen Anschlusskabels (200) anlegbar ist und,
dass elektrische Verbindungsmittel (4, 5, 6, 7, 8, 9) vorgesehen sind, über die der an der Ziehhilfe (2) vorgesehene metallische Abschnitt (3) für einen Potentialausgleich mit dem elektrisch leitenden Körper (100) kontaktierbar ist wenn der Steckverbinder (1) bestimmungsgemäß mit dem Gegenstecker (101) verbunden wird.

2. Elektrische Steckverbindung nach Anspruch 1, **dadurch gekennzeichnet, dass** der elektrisch leitfähige Abschnitt (3) als ein Blechteil ausgeführt ist.

3. Elektrische Steckverbindung nach Anspruch 1 oder 2, **dadurch gekennzeichnet, dass** die Ziehhilfe (2) mindestens einen Griffbereich (21, 22) aufweist, welcher dem dem Steckverbinder (1) zugeordneten Anschlusskabel (200) nicht zugewandt ist, wenn dieses bestimmungsgemäß am Steckverbinder (1) angeschlossen ist.

4. Elektrische Steckverbindung nach Anspruch 1, **dadurch gekennzeichnet, dass** die elektrischen Verbindungsmittel (4, 5, 6, 8) einen elektrischen Gegenkontakt umfassen, der mit einem an dem elektrisch leitenden Körper (100) vorgesehenen Kontaktelement (104, 105, 106, 108) in elektrischen Kontakt bringbar ist, wenn der Steckverbinder (1) bestimmungsgemäß mit dem Gegenstecker (101) verbunden wird.

5. Elektrische Steckverbindung nach Anspruch 1 bis 4, **dadurch gekennzeichnet, dass** die elektrischen Verbindungsmittel (4, 5, 6, 8) einen elektrischen Gegenkontakt umfassen, der mit einem an dem elektrisch leitenden Körper (100) vorgesehenen Kontaktelement (104, 105, 106, 108) in elektrischen Kontakt bringbar ist, wenn der Steckverbinder (1) bestimmungsgemäß mit dem Gegenstecker (101) verbunden wird.

6. Elektrische Steckverbindung nach einem der Ansprüche 1 bis 5, **dadurch gekennzeichnet, dass** die elektrischen Verbindungsmittel (5, 6, 8) einen federelastischen elektrischen Gegenkontakt umfassen, der unter elastischer Vorspannung an ein am elektrisch leitenden Körper (100) vorgesehenes Kontaktelement (105, 106, 108) anlegbar ist.

7. Elektrische Steckverbindung nach einem der Ansprüche 1 bis 6, **dadurch gekennzeichnet, dass** die elektrischen Verbindungsmittel (7) eine elektrisch leitfähige Befestigungsstelle umfassen, über die ein elektrisch leitender Kontakt mit einer an dem elektrisch leitenden Körper (100) vorgesehenen Befestigungsstelle (107) herstellbar ist.

8. Elektrische Steckverbindung nach einem der Ansprüche 1 bis 7, **dadurch gekennzeichnet, dass** die elektrischen Verbindungsmittel (9) ein elektrisches Kabel umfassen, über das der an der Ziehhilfe (2) vorgesehene metallische Abschnitt (3) mit dem elektrisch leitenden Körper (100) verbindbar ist.

## Claims

1. Electrical plug-in connection comprising a plug-in connector (1), a mating plug (101) and an electrically conductive body (100), wherein the plug-in connector (1) and the mating plug (101) are connected to one another through a cutout (100a) of the electrically conductive body (100), wherein the electrical plug-in connector comprises
- a housing (10) for accommodating electrical plug elements, and
- a pulling aid (2) which is composed of an electrically insulating material, by means of which the plug-in connector (1) can be removed from a mating plug (101) and which projects in the form of a lug (20) from the housing (10) of the plug-in connector (1), wherein the pulling aid (2) is provided with an electrically conductive section (3), wherein the electrically conductive section (3) is fixed in an interlocking manner to the pulling aid (2),
**characterized in that** the electrically conductive section (3) is designed and provided as a shield support for the shield of an electrical connection cable (200) which is to be connected to the electrical plug-in connector (1), and **in that** the electrically conductive section (3) comprises at least one fastening section (35) which engages around a free end (25) of the pulling aid, wherein the electrically conductive section (3) further forms a surface section (30) against which the shield (203) of the electrical connection cable (200) can be placed, and **in that** electrical connecting means (4, 5, 6, 7, 8, 9) are provided, by means of which the metal section (3), which is provided on the pulling aid (2), can be contacted by the electrically conductive body (100) for potential equalization when the plug-in connector (1) is connected to the mating plug (101) as intended.

2. Electrical plug-in connection according to Claim 1, **characterized in that** the electrically conductive section (3) is designed as a sheet-metal part.

3. Electrical plug-in connection according to Claim 1 or 2, **characterized in that** the pulling aid (2) has at least one grip region (21, 22) which does not face the connection cable (200) which is associated with the plug-in connector (1) when the said connection cable is connected to the plug-in connector (1) as intended.

4. Electrical plug-in connection according to Claim 1, **characterized in that** the electrical connecting means (4, 5, 6, 8) comprise an electrical mating contact which can be brought into electrical contact with a contact element (104, 105, 106, 108), which is provided on the electrically conductive body (100), when the plug-in connector (1) is connected to the mating plug (101) as intended.

5. Electrical plug-in connection according to Claims 1 to 4, **characterized in that** the electrical connecting means (4, 5, 6, 8) comprise an electrical mating contact which can be brought into electrical contact with a contact element (104, 105, 106, 108), which is provided on the electrically conductive body (100), when the plug-in connector (1) is connected to the mating plug (101) as intended.

6. Electrical plug-in connection according to one of Claims 1 to 5, **characterized in that** the electrical connecting means (5, 6, 8) comprise a spring-elastic electrical mating contact which can be placed against a contact element (105, 106, 108), which is provided on the electrically conductive body (100), under elastic prestress.

7. Electrical plug-in connection according to one of Claims 1 to 6, **characterized in that** the electrical connecting means (7) comprise an electrically conductive fastening point by means of which electrically conductive contact can be established with a fastening point (107) which is provided on the electrically conductive body (100).

8. Electrical plug-in connection according to one of Claims 1 to 7, **characterized in that** the electrical connecting means (9) comprise an electrical cable by means of which the metal section (3) which is provided on the pulling aid (2) can be connected to the electrically conductive body (100).

## Revendications

1. Connexion enfichable électrique comprenant un connecteur enfichable (1), une fiche homologue (101) et un corps (100) électriquement conducteur, le connecteur enfichable (1) et la fiche homologue (101) étant reliés ensemble à travers une découpe (100a) du corps (100) électriquement conducteur, le connecteur enfichable comportant
- un boîtier (10) destiné à accueillir des éléments de fiche électrique et
- une aide à la traction (2) en un matériau électriquement isolant au moyen de laquelle le connecteur enfichable (1) peut être retiré d'une fiche homologue (101) et qui s'étend depuis le boîtier (10) du connecteur enfichable (1) sous la forme d'une languette (20), l'aide à la traction (2) étant pourvue d'une portion (3) électriquement conductrice, la portion (3) électriquement conductrice étant fixée à l'aide à la traction (2) par complémentarité de formes,
**caractérisée en ce**
**que** la portion (3) électriquement conductrice est réalisée et conçue sous la forme d'un revêtement de blindage pour le blindage d'un câble de raccordement (200) électrique à raccorder au connecteur enfichable (1) électrique et **en ce que**
la portion (3) électriquement conductrice comporte au moins une portion de fixation (35) qui entoure une extrémité libre (25) de l'aide à la traction, la portion (3) électriquement conductrice formant en outre une portion de surface (30) contre laquelle peut être appliqué le blindage (203) du câble de raccordement (200) électrique et
**en ce que** des moyens de connexion électriques (4, 5, 6, 7, 8, 9) sont présents, par le biais desquels la portion (3) métallique présente sur l'aide à la traction (2) peut être mise en contact avec le corps (100) électriquement conducteur pour un équilibrage des potentiels lorsque le connecteur enfichable (1) est relié à la fiche homologue (101) conformément à l'usage prévu.

2. Connexion enfichable électrique selon la revendication 1, **caractérisée en ce que** la portion (3) électriquement conductrice est réalisée sous la forme d'une pièce en tôle.

3. Connexion enfichable électrique selon la revendication 1 ou 2, **caractérisée en ce que** l'aide à la traction (2) possède au moins une zone de prise (21, 22) qui ne fait pas face au câble de raccordement (200) associé au connecteur enfichable (1) lorsque celui-ci est raccordé au connecteur enfichable (1) conformément à l'usage prévu.

4. Connexion enfichable électrique selon la revendication 1, **caractérisée en ce que** les moyens de connexion électriques (4, 5, 6, 8) comportent un contact homologue électrique qui peut être amené en contact électrique avec un élément de contact (104, 105, 106, 108) présent sur le corps (100) électriquement conducteur lorsque le connecteur enfichable (1) est relié à la fiche homologue (101) conformément à l'usage prévu.

5. Connexion enfichable électrique selon les revendications 1 à 4, **caractérisée en ce que** les moyens de connexion électriques (4, 5, 6, 8) comportent un contact homologue électrique qui peut être amené en contact électrique avec un élément de contact (104, 105, 106, 108) présent sur le corps (100) électriquement conducteur lorsque le connecteur enfichable (1) est relié à la fiche homologue (101) conformément à l'usage prévu.

6. Connexion enfichable électrique selon l'une des revendications 1 à 5, **caractérisée en ce que** les moyens de connexion électriques (5, 6, 8) comportent un contact homologue électrique ayant la flexibilité d'un ressort qui peut être appliqué sous précontrainte élastique contre un élément de contact (105, 106, 108) présent sur le corps (100) électriquement conducteur.

7. Connexion enfichable électrique selon l'une des revendications 1 à 6, **caractérisée en ce que** les moyens de connexion électriques (7) comportent un point de fixation électriquement conducteur par le biais duquel peut être établi un contact électriquement conducteur avec un point de fixation (107) présent sur le corps (100) électriquement conducteur.

8. Connexion enfichable électrique selon l'une des revendications 1 à 7, **caractérisée en ce que** les moyens de connexion électriques (9) comportent un câble électrique par le biais duquel la portion (3) métallique présente sur l'aide à la traction (2) peut être reliée au corps (100) électriquement conducteur.
